# FASCICULE DE BREVET EUROPEEN

(11) **EP 0 060 216 B1**
(45) Date de publication et mention de la délivrance du brevet: **24.04.1985**
(21) Numéro de dépôt: 82810014.9
(22) Date de dépôt: 15.01.1982
(51) Int. Cl.: G04C 21/16, G04C 21/34

(54) **Pièce d'horlogerie à mécanisme de déclenchement**
Uhr mit Auslösevorrichtung
Timepiece including a release mechanism

(30) Priorité: 26.02.1981 CH 1319/81
(43) Date de publication de la demande: 15.09.1982
(73) Titulaire: EBAUCHES ELECTRONIQUES S.A., CH-2074 Marin (CH)
(72) Inventeur: Cleusix, Willy, CH-2525 Le Landeron (CH)
(74) Mandataire: Barbeaux, Bernard

## Description

La présente invention a pour objet une pièce d'horlogerie selon le préambule de la revendication 1.

Le brevet US-A-3580504 décrit une pièce d'horlogerie dans laquelle un bras portant un aimant permanent est normalement entraîné en rotation par un disque gradué d'affichage de l'heure entraîné lui-même par un mouvement d'horlogerie. Dans son mouvement de rotation, l'aimant passe à proximité de deux éléments de contact en matériau magnétique doux, qui sont appliqués l'un contre l'autre par le champ magnétique de cet aimant. L'heure de déclenchement est donnée par la position du bras sur le disque, et elle peut être modifiée en déplaçant ce bras par rapport à ce disque.

Une telle disposition présente l'inconvénient que le bras portant l'aimant doit être fixé au disque à la fois de manière suffisamment rigide pour être entraîné en rotation par le disque et de manière suffisamment libre pour pouvoir tourner par rapport à ce disque, ce qui n'est pas très facile à réaliser. En outre, le déplacement du bras par rapport au disque pour modifier l'heure de déclenchement risque d'entraîner le disque, ce qui provoquerait une erreur dans l'heure affichée par celui-ci. Enfin, si l'heure courante est affichée par des aiguilles se déplaçant devant un cadran fixe, il n'est pas possible d'indiquer l'heure de déclenchement par rapport à ces aiguilles. Cette indication doit se faire par rapport à ce cadran fixe.

Le brevet suisse CH-A-526 154 décrit une montre-réveil ayant un mécanisme de déclenchement comportant une roue en matière isolante dont la position angulaire peut être réglée, et un bras métallique réalisé en une pièce avec le canon de la roue des heures. Un ressort sollicite la roue isolante contre une saillie se trouvant à l'extrémité dudit bras métallique. Le déclenchement du réveil se produit par l'entrée en contact de l'élément de contact que constitue ladite saillie avec un second élément de contact porté par la roue isolante.

Un des inconvénients de ce mécanisme connu réside dans le fait que le bras métallique est soumis au cours de sa rotation, du fait de l'action du ressort de rappel, à une friction importante consommatrice d'énergie. Or, dans le cas des montres électroniques, où la source d'énergie est constituée par une pile électrique, de durée limitée, toute cause de surcroît de consommation doit évidemment être évitée.

Le but de la présente invention est de remédier à ces inconvénients.

Ce but est atteint par les moyens revendiqués dans la revendication 1.

Le dessin représente, à titre d'exemple, une forme d'exécution de l'objet de l'invention.
La figure 1 est une coupe axiale d'une partie d'une montre-réveil électronique dans laquelle seuls les éléments nécessaires à la compréhension de l'invention ont été représentés.
La figure 2 est une vue de détail en plan, à échelle agrandie, à partir du plan II-II de la figure 1, et
La figure 3 est une coupe verticale, suivant la ligne III-III de la figure 2.

La montre représentée est du type électromécanique, les indicateurs du temps étant constitués par des aiguilles ordinaires d'heures 1 et de minutes 2, portées, la première, par le canon 3a de la roue à canon des heures, désignée par 3 et, la seconde par la chaussée, désignée par 4. Le mécanisme moteur, électrique, n'a pas été représenté, étant connu en soi. Il pourra être constitué par un moteur pas à pas piloté par un résonateur à quartz par l'intermédiaire d'une chaîne de division adéquate. L'énergie sera fournie par une pile électrique.

La roue à canon des heures 3 est en prise avec une roue de réveil 5, en acier, interposée, avec jeu suivant l'axe de rotation, entre une roue dentée 6, en matière électriquement isolante, montée rotativement dans la platine du mouvement, désignée par 7, et une roue 8, coaxiale à ladite roue isolante 6. Selon l'exemple représenté sur la figure 1, le rapport d'engrenage entre la roue à canon des heures 3 et la roue de réveil 5 est de 1 : 1 ; cependant, ce rapport peut avantageusement être de 1 : 2 afin que la roue de réveil fasse un tour par vingt quatre heures dans le cas d'une montre douze heures, dont la roue des heures fait deux tours par jour.

La roue 5 est mise à la masse notamment par l'intermédiaire de la roue 3 avec laquelle elle demeure en contact.

La roue isolante 6 porte un aimant permanent électriquement conducteur 9, en forme de barreau, dont l'axe est parallèle à celui de ladite roue 6, et dont la distance au centre correspond à la distance au centre d'un bossage 5a, dirigé vers la roue isolante 6, que présente la roue 5. Cette dernière est engagée librement sur un canon 8a que présente la roue 8, canon traversé par un tourillon 6a de la roue 6. Cette dernière présente en outre un ergot 6b engagé dans une encoche du canon 8a de manière que les roues 6 et 8 soient solidaires angulairement. Elles sont maintenues assemblées par un rivetage 6c de l'extrémité du tourillon 6a.

La roue 6 porte, sur sa face opposée à celle tournée vers la roue 5, une rondelle métallique mince 10, en forme de couronne qui est fixée à ladite roue 6 au moyen de deux tétons 6d diamétralement opposés (fig. 2 et 3). Cette couronne 10 présente un bras radial 10a, dirigé vers l'intérieur. Ce bras 10a prend appui élastiquement sur l'extrémité d'une cheville 11, qui est coaxiale à la roue 6, et qui est portée par un substrat de circuit imprimé 12 de la montre. Cette cheville 11 est en contact électrique avec une des pistes conductrices, désignée par 13, dudit substrat de circuit 12. Le bras élastique 10a de la couronne 10, formant ressort, sollicite l'ensemble formé par la roue 6 et la roue 8 contre un pont 14 du bâti du mouvement de la montre. La roue 8 est garnie d'une couronne 15 de matière plastique antifriction par l'intermédiaire de laquelle elle prend appui sur le pont 14. Ce dernier subit de ce fait une légère déformation élastique, il constitue donc un ressort sollicitant l'ensemble mécaniquement unitaire formé par les roues 6 et 8 contre la platine 7.

La roue 6 est en prise avec un pignon de commande 16, actionnable manuellement à l'aide d'un mécanisme de commande 100 connu en soi, qui permet de modifier manuellement sa position angulaire. Quant à la roue 8, solidaire de la roue 6, elle est en prise avec une roue à canon supplémentaire 17. Cette dernière est engagée sur le canon 3a de la roue à canon 3, et elle comporte un canon 17a sur lequel est montée une aiguille 18 dite de réveil.

La roue isolante 6 comporte, sur sa face tournée vers la roue de réveil 5, une nervure annulaire 6e coaxiale à ladite roue 6, et dont la distance au centre est supérieure à celle de l'aimant 9. Un dégagement annulaire 19 est ménagé dans ladite face de la roue 6 du côté intérieur à la nervure 6e, et il est convenablement dimensionné de façon que le bossage 5a de la roue 5 n'entre pas en contact avec la roue 6, pour toute les positions angulaires relatives des roues 5 et 6 pour lesquelles le bossage 5a n'est pas situé en regard de l'aimant 9. Ce dégagement se raccorde par deux plans inclinés avec la face plane d'extrémité 9a que présente l'aimant 9 du côté dirigé vers la roue 5. Cette face d'extrémité 9a est en retrait par rapport au bord libre de la nervure 6e, afin que la roue 5 n'entre pas en contact avec l'aimant 9 lorsque ce dernier n'est pas en face du bossage 5a. Cependant, le retrait de la face d'extrémité 9a par rapport au bord libre de la nervure 6e est suffisamment faible pour que le bossage 5a entre en contact avec ladite face 9a lorsque ces deux éléments 5a, 9a sont en face l'un de l'autre.

Le fonctionnement de la montre décrite et représentée est le suivant :
L'heure à laquelle le réveil doit se déclencher est déterminée par l'usager qui fait tourner la roue 16, ajustant ainsi la position angulaire de la roue isolante 6. Cette position angulaire, et par conséquent l'heure du déclenchement, peut être contrôlée à l'aide de l'aiguille 18 qui, entraînée par la roue 8, se déplace en regard du tour d'heures du cadran, non représenté, de la montre.

Lors de la rotation de la roue de réveil 5, entraînée en permanence par la roue à canon des heures 3, le bosssge 5a se trouve normalement en regard du dégagement annulaire 19.

Une fois par tour de la roue 5, le bossage 5a de celle-ci vient se présenter en regard de l'aimant permanent 9 qui l'attire, produisant ainsi un léger déplacement axial de la roue 5, accompagné d'un léger basculement et d'un léger déplacement angulaire dans les limites autorisées par le jeu d'engrenages entre celle-ci et la roue à canon des heures 3. Le contact entre le bossage 5a et l'aimant 9 met ce dernier à la masse, puisque la roue 5 est elle-même à la masse, ce qui, par l'intermédiaire de la couronne 10 et de la cheville 11, met à la masse la piste conductrice 13. Un circuit électrique est ainsi fermé qui commande la mise en marche de la sonnerie du réveil.

Grâce à cette disposition, le mécanisme de déclenchement du réveil ne constitue aucune surcharge pour le mouvement, ne consommant pratiquement aucune énergie. De plus, le contact se ferme de façon instantanée, assurant un démarrage franc du mécanisme de sonnerie. En outre, ce mécanisme ne subit pratiquement aucune usure.

## Revendications

1. Pièce d'horlogerie comprenant :
- un bâti (7, 14) ;
- un mouvement monté sur le bâti (7, 14) pour entraîner des aiguilles d'affichage de l'heure (1, 2) ; et
- un mécanisme de déclenchement porté par ledit bâti (7, 14) et relié fonctionnellement audit mouvement pour fermer un contact comportant un premier (5a) et un deuxième (9) élément de contact à une heure de déclenchement réglable à l'avance, ledit mécanisme de déclenchement comportant :
- un premier support (5) entraîné en rotation par ledit mouvement et portant ledit premier élément de contact (5a) à une distance déterminée de son axe de rotation ;
- un deuxième support (6, 8) monté sur ledit bâti (7, 14) à position réglable en rotation autour de l'axe de rotation du premier support (5) pour porter ledit deuxième élément de contact (9) sensiblement à la même distance de l'axe de rotation que ledit premier élément de contact (5a) et comportant des moyens (8a) pour monter rotativement ledit premier support (5) sur ledit deuxième support (6, 8) ;
caractérisée en ce que ledit premier support (5) est monté sur ledit deuxième support (6, 8) avec un certain jeu selon ledit axe de rotation pour éviter le frottement de chacun desdits éléments de contact (5a, 9) contre le support de l'autre élément de contact dans toutes les positions angulaires relatives desdits supports dans lesquelles lesdits éléments de contact (5a, 9) ne sont pas en regard l'un de l'autre, et que l'un desdits éléments de contact comporte un aimant permanent (9) et l'autre desdits éléments de contact comporte une pièce en métal magnétique (5a) attirée par ledit aimant permanent (9) pour fermer ledit contact dans les positions angulaires relatives desdits supports dans lesquelles lesdits éléments de contact (5a, 9) sont en regard l'un de l'autre.

2. Pièce d'horlogerie selon la revendication 1, caractérisée en ce que ledit premier support (5) est en métal magnétique, et en ce que ledit premier élément de contact est une partie en saillie (5a) dudit premier support.

3. Pièce d'horlogerie selon l'une des revendications précédentes, caractérisée en ce qu'elle comporte en outre un organe d'affichage analogique (18) de ladite heure réglable, qui est relié en rotation audit second support (6, 8).

4. Pièce d'horlogerie selon la revendication 3, caractérisée en ce que ledit second support (6, 8) comprend une première partie (6) portant ledit second élément de contact (9) et une seconde partie en forme de roue (8) coaxiale à l'axe de rotation du premier support (5) et engrenant avec un organe rotatif (17) solidaire dudit organe d'affichage (18).

5. Pièce d'horlogerie selon la revendication 4, caractérisée en ce que ledit premier support (5) est monté rotativement sur ledit second support (6, 8) entre lesdites première (6) et seconde parties (8).

6. Pièce d'horlogerie selon la revendication 1 comportant en outre des moyens d'affichage analogique de l'heure comprenant une première roue (3) montée sur ledit bâti (7) et faisant partie dudit mouvement, un canon (3a) monté coaxialement sur ladite première roue, et une aiguille des heures (1) montée sur ledit canon, caractérisée en ce que ledit premier support est une deuxième roue (5) qui engrène avec ladite première roue (3).

7. Pièce d'horlogerie selon les revendications 4 et 6 prises en combinaison, caractérisée en ce qu'elle comprend en outre une troisième roue (17) montée sur le bâti (7) coaxialement à ladite première roue (3), et un deuxième canon (17a) monté coaxialement sur ladite troisième roue pour porter ledit organe d'affichage analogique

(18) de ladite heure réglable, et en ce que ladite seconde partie (8) dudit second support (6, 8) engrène avec ladite troisième roue (17).

8. Pièce d'horlogerie selon la revendication 4, caractérisée en ce que ladite première partie dudit second support a la forme d'une roue (6) qui engrène avec une quatrième roue (16) reliée en rotation à des moyens (100) de réglage manuel de ladite heure réglable.

## Claims

1. A timepiece comprising :
- a frame (7, 14) ;
-a movement mounted on the frame (7, 14) for driving time display 5 hands ; and
- a release mechanism borne by said frame (7, 14) and operatively connected to said movement to close a contact having first (5a) and second (9) contact elements at a presettable release time, said release mechanism including :
- a first support (5) rotatably driven by said movement and carrying said first contact element (5a) at a set distance from its axis of rotation ;
- a second support (6, 8) mounted on said frame (7, 14) with a position that is rotatably adjustable about the axis of rotation of the first support (5) for carrying said second contact element (9) substantially at the same distance from the axis of rotation as said first contact element (5a) and having means (8a) for rotatably mounting said first support (5) on said second support (6, 8) ;
characterized in that said first support (5) is mounted on said second support (6, 8) with some play along said axis of rotation to avoid each of said contact elements (5a, 9) rubbing the support of the other contact element in all relative angular positions of said supports in which said contact elements (5a, 9) are not opposite one another, and that one of said contact elements has a permanent magnet (9) and the other of said contact elements has a part made of magnetic metal (5a) drawn by said permanent magnet (9) to close said contact in those relative angular positions where said contact elements (5a, 9) are opposite one another.

2. A timepiece as in claim 1, characterized in that said first support (5) is made of magnetic metal and in that said first contact element is formed by a protruding part (5a) of said first support.

3. A timepiece as in any preceding claim, characterized in that it further comprises a member (18) for analogically displaying said presettable time, which is rotatably connected to said second support (6, 8).

4. A timepiece as in claim 3, characterized in that said second support (6, 8) has a first part (6) carrying said second contact element (9) and a second, wheel-shaped, part (8) coaxial with the axis of rotation of the first support (5) and meshing with a rotary member (17) solid with said display member (18).

5. A timepiece as in claim 4, characterized in that said first support (5) is rotatably mounted on said second support (6, 8) between said first (6) and second (8) parts.

6. A timepiece as in claim 1, further comprising analog hour-display means having a first wheel (3) mounted on said frame (7) and forming part of said movement, a bush (3a) coaxially mounted on said first wheel, and an hour-hand (1) mounted on said bush, characterized in that said first support is a second wheel (5) which meshes with said first wheel (3).

7. A timepiece as in claims 4 and 6, characterized in that it further comprises a third wheel (17) mounted on the frame (7) coaxially with said first wheel (3), and a second bush (17a) coaxially mounted on said third wheel for carrying said member (18) for analogically displaying said presettable time, and in that said second part (8) of said second support (6, 8) meshes with said third wheel (17).

8. A timepiece as in claim 4, characterized in that said first part of said second support is a wheel (6) which meshes with a fourth wheel (16) rotatably connected to means (100) for manually setting said settable time.

## Patentansprüche

1. Uhr mit
- einem Werkgestell (7, 14) ;
- einem auf dem Werkgestell (7, 14) montierten und Zeitanzeiger antreibenden Räderwerk; und
- einem Auslösemechanismus, der von dem Werkgestell (7, 14) getragen ist und mit dem Räderwerk funktionell verbunden ist, um einen ein erstes (5a) und ein zweites (9) Kontaktelement umfassenden Kontakt zu einem voreinstellbaren Zeitpunkt zu schliessen, welcher Auslösemechanismus einen ersten Support (5), der in Drehung durch das Räderwerk angetrieben ist und das erste Kontaktelement (5a) in einem vorgegebenen Abstand von seiner Drehachse trägt, und einen zweiten Support (6, 8) umfasst, der auf dem Werkgestell in einer Position montiert ist, die um die Drehachse des ersten Kontaktelementes (5a) in Drehung einstellbar ist, der das zweite Kontaktelement (9) im wesentlichen im gleichen Abstand der Drehachse wie das erste Kontaktelement (5a) trägt, und der Mittel umfasst, um den ersten Support (5) drehbar auf den zweiten Support (6, 8) zu montieren, dadurch gekennzeichnet, dass der genannte erste Support (5), zur Vermeidung der Reibung jedes der genannten Kontaktelemente (5a, 9) an den Support des anderen Kontaktelements in allen relativen Winkelpositionen der genannten Supporte in denen die genannten Kontaktelemente (5a, 9) nicht einander gegenüber stehen, auf dem genannten zweiten Support (6, 8) mit einem bestimmten Spiel in Richtung der genannten Drehachse angeordnet ist, und dass eines der genannten Kontaktelemente einen Permanentmagneten (9) und das andere der genannten Kontaktelemente ein Teil aus einem magnetischen Metall (5a) umfasst, der von dem genannten Permanentmagneten (9) angezogen wird, um den genannten Kontakt in den relativen Winkelpositionen der genannten Supporte zu schliessen, in denen die genannten Kontaktelemente (5a, 9) einander gegenüberstehen.

2. Uhr nach Anspruch 1, dadurch gekennzeichnet, dass der genannte erste Support (5) aus magnetischem Metall besteht und dass das genannte erste Kontakelement ein vorspringender Abschnitt (5a) des genannten ersten Supports ist.

3. Uhr nach einem der vorangehenden Ansprüche, dadurch gekennzeichnet, dass sie ferner ein Analoganzeigeorgan (18) des genannten wählbaren Zeitpunkts aufweist, das mit dem genannten zweiten Support (6, 8) drehbar verbunden ist.

4. Uhr nach Anspruch 3, dadurch gekennzeichnet, dass der genannte zweite Support (6, 8) einen ersten Abschnitt, der das genannte zweite Kontaktelement (9) trägt, und einen zweiten Abschnitt umfasst, der die Form eines mit der Drehachse des ersten Supportes (5) koaxialen Zahnrads hat, das mit einem mit dem genannten Anzeigeorgan (18) verbundenen drehbaren Organ (17) im Eingriff steht.

5. Uhr nach Anspruch 4, dadurch gekennzeichnet, dass der genannte erste Support (5) drehbar auf dem genannten zweiten Support (6, 8) zwischen den genannten ersten (6) und zweiten (8) Abschnitten montiert ist.

6. Uhr nach Anspruch 1, umfassend ferner Analoganzeigeorgane für die Zeit mit einem ersten auf dem Gestell (7) montierten Zahnrad (3), das einen Teil des genannten Räderwerks bildet, mit einer Hohlwelle (3a), die koaxial auf dem genannten ersten Zahnrad montiert ist, und mit einem Stundenzeiger (1), der auf der genannten Hohlwelle montiert ist, dadurch gekennzeichnet, dass der genannte erste Support ein zweites Zahnrad (5) ist, das mit dem ersten Zahnrad (3) kämmt.

7. Uhr nach Anspruch 4 und 6 in Kombination, dadurch gekennzeichnet, dass sie ferner ein koaxial zu dem genannten ersten Zahnrad (3), auf dem Werkgestell (7) montiertes, drittes Zahnrad, und eine zweite Hohlwelle umfasst, die zum Tragen des genannten Analoganzeigeorgans (18) des genannten einstellbaren Zeitpunktes koaxial auf dem genannten dritten Zahnrad montiert ist, und dass der genannte zweite Abschnitt (8) des genannten zweiten Supports (6, 8) mit dem genannten dritten Zahnrad (17) greift.

8. Uhr nach Anspruch 4, dadurch gekennzeichnet, dass der genannte erste Abschnitt des genannten zweiten Supports die Form eines Zahnrads (6) hat, das mit einem mit Mitteln (100) zum manuellen Einstellen des genannten einstellbaren Zeitpunktes verbundenen vierten Zahnrads (16) greift.
